# EUROPÄISCHE PATENTSCHRIFT

(11) **EP 2 208 949 B1**
(45) Veröffentlichungstag und Bekanntmachung des Hinweises auf die Patenterteilung: **27.11.2019**
(21) Anmeldenummer: 10000322.7
(22) Anmeldetag: 14.01.2010
(51) Int. Cl.: F25D 21/14, F25D 23/00

(54) **Kühl- und/oder Gefriergerät**
Refrigeration and/or freezer device
Appareil de réfrigération et/ou de refroidissement

(30) Priorität: 14.01.2009 DE 102009004591
(43) Veröffentlichungstag der Anmeldung: 21.07.2010
(73) Patentinhaber: Liebherr-Hausgeräte Lienz GmbH, 9900 Lienz (AT)
(72) Erfinder: Fercher, Stefan, 9972 Virgen (AT); Jeller, Lukas, 9900 Gaimberg (AT); Obkircher, Georg, 9782 Nikolsdorf (AT); Mühlmann, Thomas, 9900 Lienz (AT)
(74) Vertreter: Herrmann, Uwe

(56) Entgegenhaltungen:
- FR-A1- 2 481 430
- US-A- 4 471 633
- US-A- 4 490 992
- US-A- 5 966 958

## Beschreibung

Die vorliegende Erfindung betrifft ein Kühl- und/oder Gefriergerät, das wenigstens einen Kältemittelkreislauf aufweist, der zumindest einen Kompressor umfaßt, wobei des weiteren wenigstens eine Tauwasserschale zur Aufnahme und zur Verdunstung von Tauwasser vorgesehen ist.

Aus der US 4,471,633 ist ein Kältegerät bekannt, das einen gedämpft gelagerten Kompressor aufweist. Die FR 2 481 430 A1 betrifft ein Kühlgerät, welches vornehmlich im Gaststättenbereich und zunehmend im privaten Bereich zum Einsatz kommt und insbesondere zur Aufbewahrung und Lagerung von Weinflaschen bestimmt ist.

Eine wichtige Anforderung an derartige Kühl- bzw. Gefriergeräte ist es, dass die Schallleistung des Gerätes einen bestimmten Grenzwert nicht überschreitet. Der vorliegenden Erfindung liegt daher die Aufgabe zugrunde, ein Kühl- und/oder Gefriergerät der eingangs genannten Art dahingehend weiterzubilden, dass dieses eine besonders geringe Schallemission verursacht.

Diese Aufgabe wird durch ein Kühl- und/oder Gefriergerät mit den Merkmalen des Anspruchs 1 gelöst.

Durch die Anordnung des Kompressors auf der Tauwasserschale ergibt sich darüber hinaus eine platzsparende Anordnung dieser kältetechnischen Komponenten.

Erfindungsgemäß ist vorgesehen, dass alle Komponenten des Kältemittelkreislaufes umfassend die Gruppe Kompressor, Tauwasserschale, Tauwasserschalen-Heizeinrichtung, Verflüssiger, Verdampfer, separat durch Schall- und Schwingungsabsorptionselemente gedämpft angeordnet sind. Darunter soll verstanden werden, dass die entstehenden Schwingungen nicht von einer Komponente des Kältemittelkreislaufes auf eine andere Komponenten des Gerätes übertragen werden und dadurch gegebenenfalls noch verstärkt werden.

In weiterer Ausgestaltung der Erfindung ist vorgesehen, dass der Kompressor mittels eines oder mehrerer Fußelemente auf der Tauwasserschale steht, wobei die Fußelemente durch die Schall- und/oder Schwingungsabsorptionselemente gebildet werden oder diese umfassen. Bei den Fußelementen kann es sich um Puffer aus einem elastischen Material, vorzugsweise um Gummipuffer handeln. Mittels dieser Puffer/Gummipuffer steht der Kompressor auf der Tauwasserschale auf.

In weiterer Ausgestaltung der Erfindung ist vorgesehen, dass die Tauwasserschale auf einer oder mehreren Gummimatten aufliegt. Auf diese Weise wird erreicht, dass etwaige Schwingungen der Tauwasserschale, die durch den Betrieb des Kompressors verursacht sein könnten, nicht an das Bauteil übertragen werden, auf dem die Tauwasserschale aufliegt. So können Übertragungen von Schwingungen z. B. in das Gehäuse des Gerätes verringert oder verhindert werden.

Zwischen der Tauwasserschale und den Schall- und/oder Schwingungsabsorptionselementen ist eine Tauwasserschalen-Heizeinrichtung angeordnet. In diesem Fall ergibt sich eine besonders kompakte Bauweise bzw. Baugruppe, die aus dem Kompressor besteht, der auf der Tauwasserschale aufsitzt, sowie aus der Heizeinrichtung, die sich vorzugsweise unterhalb der Tauwasserschale befindet.

Vorzugsweise ist die Heizeinrichtung Bestandteil des Verflüssigers oder zumindest derart angeordnet, dass die Abwärme des Verflüssigers oder des diesen durchströmenden Kältemittels in geeigneter Weise an die Heizeinrichtung übertragen wird, so dass diese die Tauwasserschale beheizen und zu der gewünschten Verdunstung des Tauwassers beitragen kann.

Erfindungsgemäß ist vorgesehen, dass der Verflüssiger mittels gummigelagerter Bajonettverschlüsse an der Geräterückwand fixiert ist. Erfindungsgemäß ist vorgesehen, dass der Verdampfer mittels gummigelagerter Bajonettverschlüsse an dem Innenbehälter fixiert ist. Durch beide Maßnahmen wird erreicht, dass eine etwaige Schallentwicklung und/oder Schwingungen dieser Komponenten auf das Gehäuse oder vom Gehäuse an die Komponenten verhindert oder verringert werden.

Weiterhin kann vorgesehen sein, dass in dem Bereich der Durchführung der Verdampferleitung durch den Innenbehälter ein oder mehrere Schall und/oder Schwingungen absorbierende Elemente angeordnet sind, durch die ein unmittelbarer Kontakt der Verdampferleitung mit dem Innenbehälter verhindert wird. Im Bereich der Durchführung durch den Innenbehälter können somit Distanzelemente vorgesehen sein, die die Leitung von dem Innenbehälter beabstanden. Diese können beispielsweise durch auf die Durchbrüche und/oder auf die Leitung aufgeklebte Schaumstoffstreifen gebildet werden.

Zur Schwingungsdämpfung trägt des weiteren bei, wenn der Leitungsabschnitt zwischen Kompressor und Verflüssiger und/oder der Leitungsabschnitt zwischen Verflüssiger und der genannten Tauwasserschalen-Heizeinrichtung eine oder mehrere zusätzliche Schleifen bzw. Bögen zur Schwingungsdämpfung aufweist.

Bei dem Kühlgerät kann es sich beispielsweise um einen Weinklimaschrank handeln. Jedoch ist die Erfindung darauf nicht beschränkt.

Weitere Einzelheiten und Vorteile der vorliegenden Erfindung werden anhand eines in der Zeichnung dargestellten Ausführungsbeispiels näher erläutert. Es zeigen:
- Figur 1:: die Komponenten des Kältemittelkreislaufes des erfindungsgemäßen Kühl- bzw. Gefriergerätes in einer Explosionsdarstellung und
- Figur 2:: eine Rückansicht auf ein erfindungsgemäßes Kühl- bzw. Gefriergerät gemäß der vorliegenden Erfindung.

Figur 1 zeigt in einer Explosionsdarstellung die Komponenten des Kältemittelkreislaufes des erfindungsgemäßen Kühl- bzw. Gefriergerätes.

Mit dem Bezugszeichen 10 ist ein Kompressor dargestellt, der in an sich bekannter Art und Weise auslassseitig mit einem Verflüssiger 12 in Verbindung steht. In dem Verflüssiger 12 wird das Kältemittel unter Wärmeabgabe kondensiert. Von dort strömt das Kältemittel in dem dargestellten Ausführungsbeispiel in die Tauwasserschalen-Heizeinrichtung 50, die durch eine Rohrleitung mit dem Verflüssiger 12 in Verbindung steht.

Nach Durchströmen der Tauwasserschalen-Heizeinrichtung 50 gelangt das Kältemittel nach Passieren einer Drossel bzw. Kapillare in den Verdampfer 14, in dem es durch Wärmeaufnahme verdampft. Vom Verdampfer 14 gelangt das Kältemittel sodann zurück zur Einlassseite des Kompressors 10.

Wie dies weiter aus Figur 1 und 2 hervorgeht, steht der Kompressor 10 auf der Tauwasserschale 20 mittelbar auf. Der Kompressor 10 weist auf seiner Unterseite flanschförmige Ansätze auf, die durch Gummipuffer 30 mit einer Auflagefläche der Tauwasserschale 20 verbunden sind. Der Kompressor 10 steht somit nicht unmittelbar auf der Tauwasserschale 20 auf, sondern ist von dieser durch die genannten Gummipuffer 30 beabstandet. Anstelle von Gummi kann auch jedes andere geeignete schall- bzw. schwingungsdämpfende Material eingesetzt werden.

Unterhalb der Tauwasserschale 20 befindet sich die Tauwasserschalen-Heizeinrichtung 50, die - wie ausgeführt - mit dem Verflüssiger 12 in Verbindung steht, so dass das vergleichsweise warme Kältemittel die Tauwasserschalen-Heizeinrichtung 50 durchströmt und dadurch die Tauwasserschale 20 sowie das darin befindliche Tauwasser erwärmt. Unterhalb der Tauwasserschalen-Heizeinrichtung 50 befindet sich eine Gummimatte 40, die in dem hier dargestellten Ausführungsbeispiel eine Dicke von ca. 3 mm aufweist. Somit ist die Tauwasserschalen-Heizeinrichtung 50 sowie die Tauwasserschale 20 nach unten hin durch eine Gummimatte oder andere geeignete Dämpfungselemente zum Gehäuse hin gedämpft.

Wie dies weiter aus Figur 1 hervorgeht, wird der Verflüssiger 12 durch gummigelagerte Bajonettverschlüsse 60 an der Geräterückwand fixiert. In ähnlicher Weise wird der Verdampfer ebenfalls mittels gummigelagerter Bajonettverschlüsse 70 an dem Innenbehälter fixiert, der in Figur 1 nicht dargestellt ist. Des weiteren ist die Verdampferzuleitung und/oder die vom Verdampfer 14 abführende Leitung vom Innenbehälter durch geeignete Distanzstücke beabstandet. So ist es beispielsweise denkbar, mit Hilfe eines aufgeklebten Schaumstoffstreifens, eine Beabstandung dieser Leitungen von der entsprechenden Bohrung des Innenbehälters zu erzielen.

Wie dies weiter aus Figur 1 hervorgeht, ist die Anbindung vom Verflüssiger 12 zum Verdichter 10 bzw. zur Tauwasserschalen-Heizeinrichtung 50 mit zusätzlichen Schleifen (a) ausgeführt, damit auftretende Schwingungen gedämpft werden können.

In dem hier dargestellten Ausführungsbeispiel werden alle relevanten Bauteile separat gedämpft. Alle entstehenden Schwingungen werden minimiert bzw. nicht mehr von einem zum anderen Bauteil übertragen und gegebenenfalls verstärkt.

Durch die kompakte Bauweise können die einzelnen vormontierten Bauteile in der Fertigung sehr einfach montiert werden.

Durch die Erfindung wird der Vorteil erzielt, dass der Schallleistungspegel des Gerätes minimiert wird, dass Vibrationen zwischen den einzelnen Komponenten und dem Gehäuse verhindert oder zumindest verringert werden, dass von der Kältetechnik bzw. dem Kältemittelkreislauf ausgelösten Schwingungen gedämpft werden.

Je nach Ausgestaltung der Erfindung kann des weiteren als Vorteil genannt werden, dass sich eine platzsparende Anordnung der kältetechnischen Komponenten ergibt, dass die Nutzung der Verflüssigerabwärme zur Tauwasserverdunstung möglich ist, dass eine Kostenersparnis durch den Wegfall der Korrosionsbeschichtung der Tauwasserschalen-Heizeinrichtung denkbar ist und dass eine Modulbauweise bezüglich Tauwasserschalen-Heizeinrichtung, Tauwasserschale, Verdichter, Verflüssiger möglich ist.

Werden die Teile einzeln vormontiert, kann eine rasche und einfache Fertigung erfolgen.

## Patentansprüche

1. Kühl- und/oder Gefriergerät, das wenigstens einen Innenbehälter und einen Kältemittelkreislauf aufweist, der zumindest einen Kompressor (10) umfaßt, wobei des weiteren wenigstens eine Tauwasserschale (20) zur Aufnahme und zur Verdunstung von Tauwasser vorgesehen ist, wobei der Kompressor (10) mittelbar auf der Tauwasserschale (20) angeordnet ist und zwischen Kompressor (10) und Tauwasserschale (20) und zwischen der Tauwasserschale (20) und deren Auflage Schall- und/oder Schwingungsabsorptionselemente (30, 40) angeordnet sind, wobei sich zwischen der Tauwasserschale (20) und den Schall- und/oder Schwingungsabsorptionselementen (30, 40) eine Tauwasserheizeinrichtung (50) befindet, wobei der Kältemittelkreislauf wenigstens einen Verflüssiger (12) und wenigstens einen Verdampfer (14) aufweist, wobei der Verflüssiger (12) mittels Befestigungselementen (60) an der Geräterückwand fixiert ist und wobei der Verdampfer (14) mittels Befestigungselementen (70) an dem Innenbehälter fixiert ist, wobei es sich bei den Befestigungselementen (60, 70) des Verdampfers (14) und des Verflüssigers (12) um gummigelagerte Bajonettverschlüsse handelt.

2. Kühl- und/oder Gefriergerät nach Anspruch 1, **dadurch gekennzeichnet, dass** der Kompressor (10) ein oder mehrere Fußelemente aufweist, mittels denen der Kompressor (10) auf der Tauwasserschale (20) steht, wobei die Fußelemente durch die Schall- und/oder Schwingungsabsorptionselemente gebildet werden oder diese umfassen.

3. Kühl- und/oder Gefriergerät nach Anspruch 2, **dadurch gekennzeichnet, dass** die Fußelemente durch Puffer aus einem elastischen Material, vorzugsweise aus Gummipuffern (30) bestehen oder das elastische Material aufweisen.

4. Kühl- und/oder Gefriergerät nach einem der vorhergehenden Ansprüche, **dadurch gekennzeichnet, dass** die Tauwasserschale (20) auf einer oder mehreren Gummimatten (40) aufliegt.

5. Kühl- und/oder Gefriergerät nach Anspruch 4, **dadurch gekennzeichnet, dass** die Heizeinrichtung (50) Bestandteil eines Verflüssigers (12) des Kältemittelkreislaufes ist oder mit diesem in einer Strömungsverbindung steht oder derart angeordnet ist, dass sie durch den Verflüssiger (12) mit Abwärme des Verflüssigers (12) versorgt wird.

6. Kühl- und/oder Gefriergerät nach einem der vorhergehenden Ansprüche, **dadurch gekennzeichnet, dass** in dem Bereich der Durchführung der Verdampferleitung durch den Innenbehälter ein oder mehrere Schall und/oder Schwingungen absorbierende Elemente angeordnet sind, durch die ein unmittelbarer Kontakt der Verdampferleitung mit dem Innenbehälter verhindert wird.

7. Kühl- und/oder Gefriergerät nach einem der vorhergehenden Ansprüche, **dadurch gekennzeichnet, dass** der Leitungsabschnitt zwischen Kompressor (10) und Verflüssiger (12) und/oder dass der Leitungsabschnitt zwischen Verflüssiger (12) und der Tauwasserschalen-Heizeinrichtung (50) eine oder mehrere zusätzliche Schleifen zur Schwingungsdämpfung aufweist.

8. Kühl- und/oder Gefriergerät nach einem der vorhergehenden Ansprüche, **dadurch gekennzeichnet, dass** es sich bei dem Gerät um einen Weinklimaschrank handelt.

## Claims

1. Refrigeration and/or freezer device, which comprises at least an inner container and a refrigerant circuit, which includes at least one compressor (10), wherein furthermore at least one condensation water bowl (20) for the reception and evaporation of condensation water is provided, wherein the compressor (10) is indirectly arranged on the condensation water bowl (20) and noise and/or vibration absorbing elements (30, 40) are arranged between the condensation water bowl (20) and its support, wherein a condensation water heating device (50) is located between the condensation water bowl (20) and the noise and/or vibration absorbing elements (30, 40), wherein the refrigerant circuit comprises at least one condenser (12) and at least one evaporator (14), wherein the condenser (12) is fixed to the rear wall of the device by means of fastening elements (60), and wherein the evaporator (14) is fixed to the inner container by means of fastening elements (70), wherein the fastening elements (60, 70) of the evaporator (14) and of the condenser (12) are rubber-mounted bayonet locks.

2. Refrigeration and/or freezer device according to claim 1, **characterized in that** the compressor (10) comprises one or multiple base elements, by means of which the compressor (10) stands on the condensation water bowl (20), wherein the base elements are formed by or comprise the noise and/or vibration absorbing elements.

3. Refrigeration and/or freezer device according to claim 2, **characterized in that** the base elements consist of an elastic material, preferably of rubber buffers (30), or comprise the elastic material.

4. Refrigeration and/or freezer device according to any one of the preceding claims, **characterized in that** the condensation water bowl (20) rests on one or multiple rubber mats (40).

5. Refrigeration and/or freezer device according to claim 4, **characterized in that** the heating device (50) is part of or is in fluidic communication with a condenser (12) of the refrigerant circuit, or is arranged such that it is supplied with dissipation heat of the condenser (12) by the condenser (12).

6. Refrigeration and/or freezer device according to any one of the preceding claims, **characterized in that** one or multiple noise and/or vibration absorbing elements are arranged in the region of the passage of the evaporation line through the inner container, through which elements a direct contact of the evaporation line with the inner container is prevented.

7. Refrigeration and/or freezer device according to any one of the preceding claims, **characterized in that** the line section between compressor (10) and condenser (12) and/or **in that** the line section between condenser (12) and condensation water bowl heating device (50) comprises one or multiple additional loops to dampen vibrations.

8. Refrigeration and/or freezer device according to any one of the preceding claims, **characterized in that** the device is a wine fridge.

## Revendications

1. Appareil de réfrigération et/ou de congélation, qui présente au moins un contenant intérieur et un circuit frigorifique, qui comprend au moins un compresseur (10), dans lequel par ailleurs au moins une cuvette à eau de condensation (20) est prévue pour recevoir et évaporer l'eau de condensation, dans lequel le compresseur (10) est disposé indirectement sur la cuvette à eau de condensation (20) et des éléments d'absorption de bruit et/ou de vibrations (30, 40) sont disposés entre le compresseur (10) et la cuvette à eau de condensation (20) et entre la cuvette à eau de condensation (20) et son support, dans lequel un dispositif de chauffage d'eau de condensation (50) se trouve entre la cuvette à eau de condensation (20) et les éléments d'absorption de bruit et/ou de vibrations (30, 40), dans lequel le circuit frigorifique présente au moins un condenseur (12) et au moins un évaporateur (14), dans lequel le condenseur (12) est bloqué au moyen d'éléments de fixation (60) au niveau de la paroi arrière d'appareil et dans lequel l'évaporateur (14) est bloqué au moyen d'éléments de fixation (70) au niveau du contenant intérieur, dans lequel les éléments de fixation (60, 70) de l'évaporateur (14) et du condenseur (12) sont des systèmes de fermeture à baïonnette montés sur des blocs en caoutchouc.

2. Appareil de réfrigération et/ou de congélation selon la revendication 1, **caractérisé en ce que** le compresseur (10) présente un ou plusieurs éléments formant pied, au moyen desquels le compresseur (10) tient debout sur la cuvette à eau de condensation (20), dans lequel les éléments formant pied sont formés par les éléments d'absorption de bruit et/ou de vibrations ou comprennent ceux-ci.

3. Appareil de réfrigération et/ou de congélation selon la revendication 2, **caractérisé en ce que** les éléments formant pied sont constitués de tampons composés d'un matériau élastique, de préférence de tampons en caoutchouc (30) ou présentent le matériau élastique.

4. Appareil de réfrigération et/ou de congélation selon l'une quelconque des revendications précédentes, **caractérisé en ce que** la cuvette à eau de condensation (20) repose sur une ou plusieurs nattes en caoutchouc (40).

5. Appareil de réfrigération et/ou de congélation selon la revendication 4, **caractérisé en ce que** le dispositif de chauffage (50) fait partie intégrante d'un condenseur (12) du circuit frigorifique ou est en communication fluidique avec celui-ci ou est disposé de telle manière qu'il est alimenté par le condenseur (12) en chaleur perdue du condenseur (12).

6. Appareil de réfrigération et/ou de congélation selon l'une quelconque des revendications précédentes, **caractérisé en ce qu'**un ou plusieurs éléments absorbant le bruit et/ou les vibrations sont disposés dans la zone du passage de conduit d'évaporateur à travers le contenant intérieur, lesquels permettent d'empêcher tout contact direct entre le conduit d'évaporateur et le contenant intérieur.

7. Appareil de réfrigération et/ou de congélation selon l'une quelconque des revendications précédentes, **caractérisé en ce que** le tronçon de conduit entre le compresseur (10) et le condenseur (12) et/ou le tronçon de conduit entre le condenseur (12) et le dispositif de chauffage de cuvette à eau de condensation (50) présentent une ou plusieurs boucles supplémentaires d'amortissement de vibrations.

8. Appareil de réfrigération et/ou de congélation selon l'une quelconque des revendications précédentes, **caractérisé en ce que** l'appareil est une cave à vin.
